# EUROPÄISCHE PATENTSCHRIFT

(11) **EP 0 706 488 B1**
(45) Veröffentlichungstag und Bekanntmachung des Hinweises auf die Patenterteilung: **10.11.1999**
(21) Anmeldenummer: 95919444.0
(22) Anmeldetag: 11.05.1995
(51) Int. Cl.: B65F 3/20

(54) **MÜLLSAMMELFAHRZEUG**
RUBBISH COLLECTION VEHICLE
VEHICULE DE COLLECTE DES DECHETS

(30) Priorität: 13.05.1994 DE 9407869 U
(43) Veröffentlichungstag der Anmeldung: 17.04.1996
(73) Patentinhaber: Georg, Edgar, D-57638 Neitersen (DE)
(72) Erfinder: Georg, Edgar, D-57638 Neitersen (DE)
(74) Vertreter: Langmaack, Jürgen, Dipl.-Ing.
(86) Internationale Anmeldenummer: EP9501791
(87) Internationale Veröffentlichungsnummer: WO9531388

(56) Entgegenhaltungen:
- WO-A-93/15981
- DE-A- 3 443 320
- FR-A- 2 634 185

## Beschreibung

Die Erfindung betrifft ein Fahrzeug zum Aufnahmen und Transportieren von Abfallstoffen mit einem auf dem Fahrzeug hinter dem Fahrerhaus lösbaren Sammelbehälter, der an seinem fahrerhausseitigen Ende eine Einfüllöffnung aufweist, und mit einer Einrichtung zum Aufnehmen von wenigstens einem Abfallbehälter, die den aufgenommenen Abfallbehälter in einen hinter dem Fahrerhaus angeordneten und mit einer Presse zusammenwirkenden Schütttrichter entleert, dessen Ausschuböffnung der im unteren Bereich der Stirnwand angeordneten Einfüllöffnung des Sammelbehälters zugeordnet ist.

Ein Fahrzeug der vorstehend bezeichneten Art ist in WO/93/15981 dargestellt und beschrieben. In einer bevorzugten Ausführung dieses Fahrzeuges ist der Sammelbehälter lösbar mit dem Fahrzeug verbindbar, so daß jeweils ein leerer Behälter vom Fahrzeug aufgenommen und der jeweils gefüllte Behälter vom Fahrzeug abgesetzt und von einem reinen Transportfahrzeug zur Deponie oder einem anderen Umschlagplatz transportiert werden kann. Der Sammelbehälter kann hierbei mit Standbeinen versehen sein, wie sie von sogenannten Wechselaufbauten bekannt sind, so daS der aufgeständerte Sammelbehälter dadurch vom Fahrzeug aufgenommen werden kann, daß dieses rückwärtsfahrend unter den Sammelbehälter fährt und nach entsprechender Positionierung der Sammelbehälter mit dem Fahrzeug verbunden wird. Das Fahrzeug kann auch mit einer sogenannten Hakenlifteinrichtung versehen sein, so daß der an seiner Stirnwand mit einer entsprechenden Aufnahmeöse versehene Sammelbehälter von dem in Fahrzeuglängsrichtung verschwenkbaren torförmigen Liftarm auf den Fahrzeugrahmen aufgezogen und in einer entsprechend umgekehrten Bewegung von diesem wieder abgesetzt werden kann.

Ein wesentliches Problem derartiger absetzbarer Sammelbehälter ist es, den Behälter nach dem Befüllen zu verschließen und vom Fahrzeug zu lösen, ohne daß beim Lösen des Behälters Abfallreste auf das Fahrzeug oder in die Umgebung fallen.

Bei dem aus WO 93/15981 vorbekannten Fahrzeug wurde das Problem dadurch gelöst, daß die Ausschuböffnung des Schütttrichters eine rohrartige Verlängerung aufweist, die in die im unteren Bereich der Stirnwand des Sammelbehälters angeordnete Einfüllöffnung eingeführt ist und von einer kanalartigen Schutzabdeckung umfaßt ist, die am Sammelbehälter angeordnet ist und in diesen hineinragt. Damit ist während des Befüllungsvorganges eine Abdichtung des Übergangs zwischen Presse und Behälter erreicht. Da der in den Sammelbehälter eingepreßte Müll beim Aufheben des Preßdruckes in nicht unbeträchtlichem Maß zurückfedern kann, besteht ein erhebliches Problem, den gefüllten Sammelbehälter vom Fahrzeug zu lösen, ohne daß durch die Einfüllöffnung Müll herausfällt. Bei dem bekannten Fahrzeug wurde dies durch eine in den Behälterinnenraum einschwenkbare Sperrplatte erreicht, durch die Einfüllöffnung zumindest teilweise geschlossen werden kann, wenn beim Lösen des Behälters dieser von der rohrartigen Verlängerung soweit abgezogen wird, daß die Verschlußtür abgesenkt werden kann.

Aus DE-A-3443320 ist eine mobile Müllumladestation zur Zwischenlagerung bekannt, die im wesentlichen aus einem transportablen Sammelbehälter besteht, der mit einer im Querschnitt seiner Stirnfläche entsprechenden Einfüllöffnung versehen ist. In diese Einfüllöffnung kann aus einem rückwärts an die Öffnung herangefahrenen Müllsammelfahrzeug nach dem Hochklappen einer rückwärtigen Entladeklappe mit Hilfe eines in seinem Ladebehälter angeordneten Schubschild der geladene Müll ausgestoßen werden. Der transportable Sammelbehälter kann hierbei so konzipiert werden, daß entweder das Fahrzeug mit seiner Ausschuböffnung torflügelartige Ausbildung der Stirnwand bis in den Behälter hineinfahren, wobei die torflügelartigen Elemente das Fahrzeugheck umschließen. In einer anderen Ausführungsform ist die praktisch die gesamte Stirnfläche des Sammelbehälters einnehmende Einfüllöffnung in einer gegen die Entleerungsöffnung des Fahrzeugs vorschwenkbaren Abdeckhaube angeordnet, die mit ihrem Rand an den Rand der Ausstoßöffnung des Müllfahrzeugs anlegbar ist.

Aus FR-A-2 634 185 ist eine Müllumladestation bekannt, die eine stationäre Presseneinrichtung aufweist, an deren Ausschuböffnung ein mit einem Behälter verbundenes Fahrzeug rückwärts heranfahren kann. Der Behälter weist eine den freien Behälterquerschnitt insgesamt überdeckende Entleerungsklappe auf, deren Klappenfläche bei verschlossener Entleerungsklappe vertikal als zusätzliche Verschlußtür anhebbar ist. Zum Befüllen wird das Fahrzeug mit der Presse fest verbunden. Die Ausschuböffnung der Presse ist ebenfalls mit einer vertikal verschiebbaren Verschlußtür versehen, die über Hydraulikzylinder zum Öffnen angehoben werden kann. Über Mitnehmer an der pressenseitigen Verschlußtür wird die behälterseitige Verschlußtür mit angehoben. Ein vollständiger Abschluß sowie eine Abdichtung des Übergangsbereichs zwischen Einfüllöffnung und Ausschuböffnung ist nicht vorgesehen.

Der Erfindung liegt die Aufgabe zugrunde, bei einem Sammelfahrzeug der erstgenannten Art den Übergangsbereich zwischen der Presse und dem auf dem Fahrzeug angeordneten Sammelbehälter sowohl hinsichtlich der Funktion als auch hinsichtlich der Konstruktion zu verbessern, um eine einwandfreie Abdichtung während der Befüllung und eine saubere Abdichtung während des Lösens des Sammelbehälters zu erreichen.

Diese Aufgabe wird gemäß der Erfindung mit den im Kennzeichnungsteil des Anspruchs 1 angegebenen Mitteln gelöst. Dadurch,daß die Einfüllöffnung des Sammelbehälters auf der Behälterstirnwand von einem Rahmen begrenzt ist und auch die Ausschuböffnung der Presse einen entsprechenden Gegenrahmen aufweist, ist es möglich, den Sammelbehälter mit seiner Einfüllöffnung an die Ausschuböffnung "anzudocken" und hierbei über entsprechende Verriegelungsmittel die auf der Rahmenstirnfläche wenigstens eines Rahmens angeordnete Dichtung nach Art einer Preßdichtung gegen die Rahmenstirnfläche des anderen Rahmens anzudrücken. Zwechmäßigerweise ist hierbei die Dichtung auf der Rahmenstirnfläche des Gegenrahmens angeordnet, also an einem auf dem Fahrzeug verbleibenden Teil, so daß die Gefahr einer Beschädigung durch Unbefugte nicht vorhanden ist, die gegeben sein kann, wenn die Dichtung an dem mit dem Behälter verbundenen Rahmen verbleibt und bei unbewacht abgestellten Behältern frei zugänglich ist. Da bei dieser Dichtungsanordnung die Dichtung nur gepreßt wird und keine Relativbewequngen erfolgen, wird auch ein Verschleiß der Dichtungen vermieden. Die zugeordnete Rahmenstirnfläche des jeweils anderen Rahmens, der die Dichtfläche bildet, ist frei zugänglich und kann vor dem Andocken des Behälters in einfacher Weise gereinigt werden.

Hierbei ist der besondere Vorteil durch die Anordnung des die Einfüllöffnung des Sammelbehälters begrenzenden Rahmens dadurch gegeben, daß dieser zugleich auch die Führungen für die Verschlußtür aufnimmt. Aufgrund der ohnehin notwendigen Steifigkeit des die Einfüllöffnung begrenzenden Rahmens sind die Führungen für die Verschlußtür gegen Verformungen gesichert.

Eine weitere vorteilhafte Ausgestaltung der Erfindung ist im Anspruch 2 angegeben. Diese Anordnung hat den Vorteil, daß die Ausschuböffnung nur eine verhältnismäßig kurze rohrartige Verlängerung aufweist, so daß beim Aufnehmen des Sammelbehälters diese rohrartige Verlängerung mit nur einem kurzen Schiebevorgang in die Einfüllöffnung "einzufädeln" ist. Dieser kurze Schiebeweg ist insbesonders dann vorteilhaft, wenn das Fahrzeug für die Aufnahme des Sammelbehälters mit einer Hakenliftausrüstung versehen ist. Der weitere Vorteil besteht darin, daß beim Schließen der am Behälter vorzugsweise vertikal geführten Verschlußtür diese dicht am Rand der die Ausschuböffnung definierenden rohrartigen Verlängerung vorbeigeführt wird, so daß hier keine mit Abfall belegten Zwischenräume vorhanden sein können, da ja der Stempel der Presse durch die rohrartige Verlängerung bis hinein in den Innenraum des Sammelbehälters hineingeführt wird.

Eine weitere Ausgestaltung ist im Anspruch 4 angegeben. Durch die Anordnung einer Quertraverse, die vorzugsweise mit dornförmig ausgebildeten Mitnehmermitteln versehen ist, ergibt sich eine konstruktiv einfach ausgebildete und sehr kompakte Betätigungsvorrichtung, die beim Andocken des Sammelbehälters mit ihren Mitnehmerdornen in einfacher Weise in eine entsprechend ausgebildete Aufnahme der Verschlußtür eingeschoben werden. Dadurch, daS die Traverse oberhalb des Gegenrahmens angeordnet ist, kann auch durch eine entsprechende Ausnehmung ein ausreichender Freiraum für eine etwa vorhandene Öse eines für den Hakenliftbetrieb ausgerüsteten Sammelbehälters geschaffen werden.

In Ausgestaltung des Antriebes für die Betätigungsvorrichtung entsprechend den Merkmalen des Anspruchs 5 in Verbindung mit der Traverse ergibt eine kompaktbauende Betätigungsvorrichtung, die zu beiden Seiten der Ausschuböffnung der Presse angeordnet werden kann. Der Gleichlauf der beiden Hydraulikzylinder kann entweder durch eine Gleichlaufsteuerung in der Weise erfolgen, daS beide Hydraulikzylinder gleich ausgebildet sind und über einen Mengenteiler beide Hydraulikzylinder mit der gleichen Fluidmenge beaufschlagt werden. In einer anderen Ausführungsform ist es möglich, beide Zylinder als doppelflächige Zylinder auszubilden, wobei die Zylinder unterschiedlich groß aber in ihrer Größe aufeinander abgestimmt sind. Die Abstimmung erfolgt hierbei in der Weise, daS das Verdrängungsvolumen des auf der Kolbenstangenseite definierte Ringraumes des ersten Hydraulikzylinders gleich groß ist mit dem Kolbenraum des zweiten Hydraulikzylinders, so daß beim Vorschieben des ersten Hydraulikzylinders das Flüssigkeitsvolumen des Ringraumes des ersten Hydraulikzylinders in den Kolbenraum des zweiten Hydraulikzylinders vorgeschoben und damit ein Gleichlauf erzwungen wird.

Eine besonders vorteilhafte Ausgestaltung ist im Anspruch 6 angegeben. Durch die Ausbildung der Vorderfläche des Stempels der Presse ist nach Abschluß des Füllvorganges die Möglichkeit gegeben, beim Schließen der Einfüllöffnung die Verschlußtür in Abstimmung auf die Rückzugbewegung des Stempels so zu führen, daß die Unterkante der Verschlußtür über die Vorderfläche des Stempels geführt wird und hierbei am Stempel anhaftende Abfallreste abschabt und somit der Stempel der Presse ohne anhaftenden Müll vollständig zurück-gezogen werden kann. Bei diesem Bewegungsablauf wird zugleich ein Austritt des Abfalls unter der Einwirkung der Kompaktierungsspannung vermieden. Wird danach die Verriegelung zwischen Fahrzeug und Sammelbehälter gelöst, kann der Sammelbehälter vom Fahrzeug abgenommen werden, ohne das hierbei Müll verstreut wird.

Die Erfindung wird anhand schematischer Zeichnungen eines Ausführungsbeispieles näher erläuert. Es zeigen:
- Fig. 1: in einer Seitenansicht ein Fahrzeug mit Aufnahmeeinrichtung,
- Fig. 2: das Fahrzeug gem. Fig. 1 mit abgesetztem Sammelbehälter,
- Fig. 3: einen Vertikalschnitt in größerem Maßstab durch die Stirnwand eines Sammelbehälters,
- Fig. 4: eine Teilaufsicht auf die Einfüllöffnung des Sammelbehälters gem. Fig. 3,
- Fig. 5: den Bereich der Ankopplung zwischen Sammelbehälter und Schütttrichter,
- Fig. 6: eine Stirnansicht der Ausschuböffnung des Schütttrichters,
- Fig. 7: eine Aufsicht auf den Bereich der Ausschuböffnung,
- Fig. 8: schematisch die Anordnung einer Betätigungseinrichtung für die Verschlußtür am Sammelbehälter,
- Fig. 9: den aufeinander abgestimmten Bewegungsablauf von Preßstempel und Verschlußtür nach Beendigung des Füllvorganges.

Das in Fig. 1 dargestellte Fahrzeug 1 zum Aufnehmen und Transportieren von Abfallstoffen, ist mit einem Sammelbehälter 2, der lösbar über Verschlüsse 3 am Fahrzeugrahmen befestigt ist, ausgerüstet. Der Sammelbehälter 2 kann hierbei nach dem Lösen der Verschlüsse 3 in unterschiedlicher Weise vom Fahrzeug abgesetzt werden. Dies kann entweder dadurch erfolgen, daß der Sammelbehälter nach unten ausfahrbare, in Fig. 2 näher dargestellte Stützen aufweist, so daS das Fahrzeug, das mit einer Einrichtung zum Absenken ausgerüstet ist, nach dem Absenken von dem aufgeständerten Sammelbehälter wegfahren kann. Das Aufnehmen erfolgt dann in umgekehrte Reihenfolge.

Es ist aber auch möglich, daß Fahrzeug mit einem sogenannten Hakenlift zu versehen, durch den ein aufgenommener Sammelbehälter zum Absetzen zunächst um ein kurzes Stück nach hinten horizontal verfahren wird und dann durch Verschwenken des Lifthakens weiter nach hinten verschoben wird, so daß das Fahrzeug, sobald der Sammelbehälter mit seiner Hinterkante den Erdboden berührt, unter weiterem Verschwenken des Lifthakens vorwärtsfahren kann und hierbei den Sammelbehälter auf dem Boden absetzen kann. Das Aufnehmen eines leeren Sammelbehälters erfolgt in gleicher Weise. Derartige Hakenliftkonstruktionen sind bekannt und brauchen hier in ihrem Aufbau nicht näher erläutert zu werden. Der den Haken tragende Arm muß jedoch bügel- oder rahmenförmig gestaltet sein, so daß er die Ausschuböffnung des Schütttrichters umgreift.

Die hintere Stirnwand 4 des Sammelbehälters 2 ist üblicherweise als verriegelbare Klappe ausgebildet, so daß nach dem Öffnen der Verriegelung der Inhalt des Sammelbehälters durch Abkippen entleert werden kann. Der Sammelbehälter kann auch so ausgebildet werden, daS die vordere Stirnwand als Entleerungsklappe ausgebildet ist und zum Entleeren vollständig hochgeklappt werden kann.

An der vorderen Stirnwand 5 ist im unteren Bereich eine Einfüllöffnung 6 vorgesehen, die über eine auf ihrer Außenseite aufgebrachte Tür, beispielsweise eine vertikal verschieb- und arretierbare Schiebtür verschließbar ist, wie dies nachstehend anhand der folgenden Figuren noch näher erläutert werden wird.

Auf dem Fahrzeug selbst ist im Zwischenraum zwischen dem Fahrerhaus und der Stirnwand 5 des Sammelbehälters 2 eine Presse angeordnet, die hydraulische Preßzylinder und einen Preßstempel aufweist. Die Presse ist mit einem Schütttrichter 7 versehen, dessen Ausschuböffnung durch eine rohrartige Verlängerung 8 gebildet wird, die so bemessen ist, daß sie bis in den Bereich der Einfüllöffnung 6 des Sammelbehälters 2 reicht. Wird nun bei zurückgezogenem Preßstempel Abfall in den Schütttrichter 7 eingeworfen, so kann dieser über den Preßstempel durch die rohrartig ausgebildete Verlängerung 8 der Ausschuböffnung des Schütttrichters 7 in den Sammelbehälter 2 eingeschoben werden. Der Bereich zwischen der Ausschuböffnung des Schütttrichters 7 und der Einfüllöffnung 6 ist mit einer nachstehend noch näher erläuterten Dichtung gegenüber der Umgebung abgedichtet.

Das Fahrzeug 1 ist mit einer Einrichtung 9 zum Aufnehmen und Entleeren eines Abfallbehälters 10 versehen, die bei dem dargestellten Ausführungsbeispiel durch ein zweiteiliges Schwenkarmpaar gebildet wird, das so konzipiert ist, daß es über einen Winkel von etwa 180° aus der dargestellten unteren Aufnahmeposition über die dargestellte Zwischenposition in die Entleerungsposition verschwenkt werden kann. Die gestrichelte Darstellung zeigt die Ruheposition während des Fahrbetriebs. Das Schwenkarmpaar ist hierbei so ausgebildet, daß während der Schwenkbewegung der Abfallbehälter vertikal gehalten wird und erst beim Erreichen der Entleerungsposition oberhalb des Schütttrichters 7 über einen gesonderten Schwenkantrieb in die gezeigte Entleerungsstellung verschwenkt werden kann. Das Schwenkarmpaar ist bei dem dargestellten Ausführungsbeispiel über ein entsprechendes Schwenklager 11 im oberen Frontbereich des Fahrerhauses an einem sich über das Fahrerhaus hinweg erstreckenden, mit der Presse 12 in Verbindung stehenden Träger 13 gelagert.

In Fig. 2 ist der Aufnahmevorgang für einen Sammelbehälter 2 durch ein Fahrzeug 1 der vorstehend näher beschriebenen Ausführungsform dargestellt. Zur Aufnahme des mit verschwenkbaren Standbeinen 14 versehenen Sammelbehälters 2 wird ein für sogenannte Wechselpritschen ausgebildetes Fahrzeug verwendet, das über hydraulische oder pneumatische Systeme insgesamt tiefergelegt werden kann. Das Fahrzeug fährt hierbei rückwärts unter den Sammelbehälter 2 und zwar so weit, bis dessen Stirnwand 5 an einer Aufnahme- und Positioniereinrichtung 15 zur Anlage kommt, über die der Sammelbehälter 2 mit seiner durch einen Rahmen 16 begrenzten Einfüllöffnung 6 an einem entsprechenden Gegenrahmen 17 an der Ausschuböffnung der Presse 12 zur Anlage kommt und hierbei Mitnehmer 18 einer Betätigungseinrichtung 19 in entsprechende Aufnahme in der nachstehend noch näher zu beschreibenden Verschlußtür am Sammelbehälter eingreifen. Bei dem hier dargestellten Aussführungsbeispiel ist die Aufnahmevorrichtung 9 lediglich durch ihr Schwenklager 11 angedeutet.

Fig. 3 zeigt in größerem Maßstab in einem Vertikalschnitt die Stirnwand 5 des Sammelbehälters 2. Die Stirnwand 5 ist hierbei durch ein Rahmenwerk 20 so steif ausgebildet, daß hieran, wie aus der Schnittdarstellung ersichtlich, auch eine Aufnahmeöse 21 für den Liftbetrieb angebracht werden kann, so daß der Behälter insgesamt über das Rahmenwerk 20 auch im Hakenliftbetrieb gehalten werden kann.

In das Rahmenwerk 20 ist nun der Rahmen 16 integriert, der, wie Fig. 4 zeigt, die Einfüllöffnung 6 des Sammelbehälters 2 begrenzt. Der Rahmen 16 weist hierbei an seinen beiden vertikalen Seiten Führungsschlitze auf, in denen eine die Einfüllöffnung 6 überdeckende Verschlußtür 22 vertikal verschiebbar gehalten ist. Die Verschlußtür 22 weist an ihrem oberen Ende zu beiden Seiten Aufnahmen 23 auf, in die die Mitnehmer 18 an der Betätigungsvorrichtung 19 beim "Andocken" des Sammelbehälters 2 an der Presse 12 eingreifen können. Fig. 4 zeigt in einer Stirnansicht die durch die Verschlußtür 22 überdeckte Einfüllöffnung sowie den die Einfüllöffnung begrenzenden Rahmen, dessen einzelne Rahmenseiten durch das Bezugszeichen 16 gekennzeichnet sind.

Fig. 5 zeigt in einer Detailzeichnung und in der Seitensicht die Presse 12 mit dem Träger 13, an dessen vorderem Ende das hier nicht näher dargestellte Schwenklager 11 für die Aufnahmeeinrichtung 9 befestigt ist. Das Fahrzeug ist hierbei nur durch das Chassis angedeutet.

Mit der Presse 12 ist die Betätigungseinrichtung 19 verbunden, die im wesentlichen durch eine Führung 24 gebildet wird, auf der eine Traverse 25 über zwei parallele Hydraulikzylinder 26 auf- und abbewegt werden kann. Die Traverse 25 ist oberhalb des Gegenrahmens 17 an der Ausschuböffnung angeordnet. Die in die Aufnahme 23 an der Verschlußtür eingreifenden dornartigen Mitnehmer 18 sind jeweils an beiden Enden der Traverse 25 befestigt.

Die durch den Gegenrahmen 17 begrenzte Ausschuböffnung der Presse 12 ist mit einer rohrartigen Verlängerung 27 versehen, die bis in den vom Gegenrahmen 17 umgrenzten Bereich bis dicht an die Verschlußtür hineinreicht. Vorzugsweise am Gegenrahmen 17 ist auf dessen Stirnfläche eine umlaufende Dichtung 17.1 angeordnet, gegen die die Stirnfläche des Rahmens 16 beim Andocken des Sammelbehälters 2 angedrückt wird und somit ein staub- und geruchdichter Abschluß dieses Übergangsbereiches gewährleistet ist. Der Sammelbehälter 2 ist über hier nicht näher dargestellte Verriegelungselemente auch in Schubrichtung der Presse (Pfeil 28) unmittelbar mit der Presse verbunden, so daß die beim Einschieben des Abfalls in den Sammelbehälter in Fahrzeuglängsrichtung auftretenden Kräfte unmittelbar zwischen Presse und Sammelbehälter aufgenommen werden.

Fig. 6 zeigt in einer Stirnansicht die Ausschuböffnung der Müllpresse mit dem diese begrenzenden Gegenrahmen 17 sowie der rohrartigen Verlängerung 27. Oberhalb des Gegenrahmens 17 ist die Traverse 25 mit den dornartigen Mitnehmern 18 sowie eine Ausnehmung 29 der Traverse 25 zu erkennen, die den Bereich der in Fig. 5 ebenfalls angedeuteten Liftöse 21 freiläßt. Zu beiden Seiten des Gegenrahmens 17 sind die Hydraulikzylinder 26 zu erkennen, durch die die Traverse 25 auf der Führung 24 verschoben werden kann.

Fig. 7 zeigt die Aufsicht auf die Einfüllöffnung der Presse 12 mit den Führungen 24 für die Traverse 25 mit den Mitnehmern 18 sowie die rohrartige Verlängerung 27 der Ausschuböffnung.

Zu beiden Seiten sind die hier nicht näher zu beschreibenden Verriegelungselemente 30 angedeutet, über die der Behälter auch in Fahrzeuglängsrichtung fest an der Presse angedockt wird.

In Fig. 8 ist schematisch die Schaltung der Hydraulikzylinder der die Traverse 25 bewegenden Hydraulikzylinder 26.1 und 26.2 dargestellt. Die beiden Zylinder sind hierbei in Reihe geschaltet und hierbei so ausgelegt, daß der kolbenstangenseitige Ringraum 31 des Hydraulikzylinders 26.1 in seinem Volumen dem Volumen des kolbenseitigen Raumes 32 des Hydraulikzylinders 26.2 entspricht. Der Ringraum 31 ist mit dem Kolbenraum 32 über eine Leitung 33 verbunden. Der Kolbenraum 34 des Hydraulikzylinders 26.1 sowie der kolbenstangenseitige Ringraum 35 des Hydraulikzylinders 26.1 sind über ein entsprechendes Stellventil 36 mit der Druckölversorgung verbunden.

Wird nun zum Anheben der Traverse 25 der Kolbenraum 34 des Hydraulikzylinders 26.1 mit Druckfluid beaufschlagt, so wird durch die Verdrängung des Druckfluids aus dem Ringraum 31 in den Kolbenraum 32 des Hydraulikzylinders 26.2 auch dieser bewegt. Da die Volumina des Ringraumes 31 und des Kolbenraumes 32 gleich sind, wird hierdurch der Gleichlauf beider Hydraulikzylinder erzwungen. Das im Ringraum 35 befindliche Druckfluid wird über das Steuerventil 36 in die Druckölversorgung zurückgefördert.

Zum Schließen der Verschlußtür erfolgt der Bewegungsablauf in umgekehrter Reihenfolge zu der vorstehend beschriebenen Öffnungsbewegung.

Nachdem nun anhand der in Fig. 1 beschriebenen Weise fortlaufend Abfallbehälter in den Schütttrichter der Presse 12 entleert und vom Preßstempel der Presse diese Abfallmengen in den Sammelbehälter 2 fortlaufend eingeschoben worden sind, muß dieser nach vollständiger Füllung vom Fahrzeug in der anhand von Fig. 2 beschriebenen Weise abgesetzt werden. Um nun zu vermeiden, daß beim Öffnen der Verrieglung 30 und beim Zurücksetzen des Behälters 2 von der Presse Müll durch die Einfüllöffnung des Sammelbehälters nach außen gelangen kann, wird nun die Verschlußtür 22 in der anhand von Fig. 9 beschriebenen Weise nach unten abgesenkt. In verriegeltem Zustand wird der mit einer geneigten Vorderfläche 12.2 versehene Stempel 12.1 der Presse 12 bis in die Einfüllöffnung 6 des Behälters 2 vorgeschoben. Dann wird über eine entsprechende Ansteuerung der Stempel 12.1 so weit zurückgezogen, daß die gegenüber der unteren Kante zurückgesetzte obere Kante der Vorderfläche 12.2 in der Bewegungsebene der Verschlußtür 22 liegt. Nunmehr wird die Verschlußtür 22 über ihre Betätigungseinrichtung so weit abgesenkt, daß die untere Kante der Verschlußtür 22 die Vorderfläche 12.2 des Stempels 12.1 berührt. Anschließend wird der Stempel 12.1 weiter zurückgezogen und über die Betätigungseinrichtung die Verschlußtür 22 so nachgeführt, daß die Unterkante der Verschlußtür während dieser ganzen Bewegung mit der Vorderfläche 12.2 in Berührung bleibt, bis der Stempel 12.1 vollständig aus der Einfüllöffnung 6 zurückgezogen ist und die Verschlußtür 22 ihre endgültige Schließstellung erreicht hat. Erst dann wird die Verriegelung 30 gelöst, so daß der Behälter 2 durch Längsverschiebung auf dem Fahrzeug von der Presse abgesetzt werden.

## Patentansprüche

1. Fahrzeug zum Aufnahmen und Transportieren von Abfallstoffen, mit einem auf dem Fahrzeug (1) hinter dem Fahrerhaus lösbar angeordneten Sammelbehälter (2), der an seinem fahrerhausseitigen Ende eine mit einer Verschlußtür (22) versehene Einfüllöffnung (6) aufweist und mit einer Einrichtung (9) zum Aufnehmen von wenigstens einem Abfallbehälter (10), die den aufgenommenen Abfallbehälter in einen hinter dem Fahrerhaus angeordneten und mit einer Presse (12) zusammenwirkenden Schüttrichter (7) entleert, dessen Ausschuböffnung der im unteren Bereich der Stirnwand (5) angeordneten Einfüllöffnung (6) des Sammelbehälters (2) zugeordnet ist, wobei im Bereich der Ausschuböffnung der Presse (12) eine mit einem Antrieb versehene Betätigungseinrichtung (19)angeordnet ist, die Mitnehmer (18) aufweist, die mit entsprechenden Aufnahmen (23) der am Sammelbehälter (2) vertikal geführten Verschlußtür (22) für die Einfüllöffnung (6) verbindbar sind, dadurch gekennzeichnet, daß die Einfüllöffnung (6) des Sammelbehälters (2) auf der Behälterstirnwand (5) durch einen umlaufenden steifen Rahmen (16) begrenzt ist, der mit Führungen für die Verschlußtür (22) versehen ist, dem an der Ausschuböffnung der Presse (12) ein entsprechend umlaufender Gegenrahmen (17) zugeordnet und daß an wenigstens einem der Rahmen (17, 16) auf der Rahmenstirnfläche eine Dichtung (17.1) angeordnet ist, durch die diese Bereiche durch Andrücken nach außen abgedichtet ist, wenn der Sammelbehälter (2) mit der Presse (12) verriegelt ist.

2. Fahrzeug nach Anspruch 1, dadurch gekennzeichnet, daß die Ausschuböffnung der Presse mit einer rohrartigen Verlängerung (27) versehen ist, die bei angedocktem Sammelbehälter (2) in den vom Rahmen (16) der Einfüllöffnung (6) begrenzten Bereich bis an die Bewegungsebene der Verschlußtür (22) heranreicht.

3. Fahrzeug nach einem der Ansprüche 1 oder 2, dadurch gekennzeichnet, daß die Betätigungsvorrichtung (19) eine Traverse (25) aufweist, die mit den vorzugsweise dornförmig ausgebildeten Mitnehmern (18) versehen ist, die oberhalb des Gegenrahmens (17) angeordnet ist und die durch den Antrieb (26) auf und ab bewegbar geführt ist.

4. Fahrzeug nach einem der Ansprüche 1 bis 3, dadurch gekennzeichnet, daß der Antrieb (26) durch zwei jeweils mit den Traversenenden verbundene Hydraulikzylinder (26.1 und 26.2) gebildet wird, die im Gleichlauf bewegbar sind.

5. Fahrzeug nach einem der Ansprüche 1 bis 4, dadurch gekennzeichnet, daß der bis in den Innenraum des Sammelbehälters (2) durch die Einfüllöffnung (6) bewegbare Stempel (12.1) der Presse (12) eine geneigte Vorderfläche (12.2) aufweist, deren obere Kante gegenüber der unteren Kante zurückgesetzt ist, und daß die Betätigungsvorrichtung (19) für die Verschlußtür (22) und der Antrieb des Stempels (12.1) in der Weise in Funktionsverbindung stehen, daß beim Schließen der Verschlußtür (22) deren Unterkante mit der Vorderfläche (12.2) des zurückfahrenden Stempels (12.1) bis zum vollständigen Verschluß der Einfüllöffnung (6) in Berührung steht.

## Claims

1. A vehicle for picking up and transporting refuse, having a collection container (2) arranged detachably on the vehicle (1) behind the driver's cab which collection container (2) comprises a inlet opening (6) provided with a closing door (22), and having a device (9) for picking up at least one refuse container (10), which empties the refuse container, once it has been picked up, into a discharging hopper (7) arranged behind the driver's cab and interacting with a press (12), the outlet opening of which discharging hopper (7) is associated with the inlet opening (6) of the collection container (2) arranged in the lower area of the end wall (5), an actuating device (19) being arranged in the area of the outlet opening of the press (12) and provided with a drive, which actuating device (19) comprises drivers (18), which may be connected with corresponding receptacles (23) of the closing door (22) for the inlet opening (6) guided vertically on the collection container (2), characterised in that the inlet opening (6) of the collection container (2) is defined on the container end wall (5) by a surrounding rigid frame (16), which is provided with guides for the closing door (22) and with which there is associated a correspondingly surrounding counter-frame (17) at the outlet opening of the press (12), and in that a seal (17.1) is arranged on the frame end face of at least one of the frames (17, 16), by means of which seal (17.1) these areas are sealed with respect to the exterior by contact pressure, when the collection container (2) is bolted to the press (12).

2. A vehicle according to claim 1, characterised in that the outlet opening of the press is provided with a tubular extension (27), which, when the collection container (2) is in the docked position, extends into the area defined by the frame (16) of the inlet opening (6) as far as the plane of movement of the closing door (22).

3. A vehicle according to either one of claims 1 or 2, characterised in that the actuating device (19) comprises a crosspiece (25), which is provided with the preferably mandrel-type drivers (18), which is arranged above the counter-frame (17) and which is guided by the drive (26) so as to be movable up and down.

4. A vehicle according to any one of claims 1 to 3, characterised in that the drive (26) is formed by two hydraulic cylinders (26.1 and 26.2) respectively connected with the crosspiece ends, which hydraulic cylinders (26.1 and 26.2) may be moved synchronously.

5. A vehicle according to any one of claims 1 to 4, characterised in that the plunger (12.1) of the press (12) movable through the inlet opening (6) as far as inside of the collection container (2) comprises an inclined front face (12.2), the upper edge of which is set back with respect to the lower edge, and in that the actuating device (19) for the closing door (22) and the drive of the plunger (12.1) are in functional connection in such a way that, when the closing door (22) is closed, the lower edge thereof is in contact with the front face (12.2) of the returning plunger (12.1) until the inlet opening (6) is completely closed.

## Revendications

1. Véhicule de ramassage et de transport de déchets, avec un conteneur de collecte (2) disposé de façon amovible sur le véhicule (1) derrière la cabine du conducteur, dont l'extrémité située du coté de la cabine du conducteur comporte un orifice de remplissage (6) muni d'une porte de fermeture (22), et avec un dispositif (9) destiné à recevoir au moins une benne de déchets (10), qui vide la benne de déchets réceptionnée dans une trémie de déversement (7) disposée derrière la cabine du conducteur, et qui coopère avec une presse (12) dont l'orifice d'évacuation est associé à l'orifice de remplissage (6) du conteneur de collecte (2) disposé en partie inférieure de la paroi frontale (5), un dispositif d'actionnement (19) muni d'un entraînement étant disposé dans la zone de l'orifice d'évacuation de la presse (12), lequel comporte des taquets d'entraînement (18) pouvant être reliés à des réceptions (23) appropriées de la porte de fermeture (22) de l'orifice de remplissage (6) qui est guidée verticalement sur le conteneur de collecte (2), caractérisé en ce que l'orifice de remplissage (6) du conteneur de collecte (2) est délimité sur la paroi frontale (5) du conteneur par un cadre rigide périphérique (16), qui est muni de guidages pour la porte de fermeture (22), auquel est associé un cadre antagoniste périphérique (17) correspondant prévu au niveau de l'orifice d'évacuation de la presse (12), et en ce qu'un joint (17.1) est prévu sur la face frontale de l'un au moins des cadres (16, 17), lequel assure l'étanchéité par pression vis-à-vis de l'extérieur de ces zones lorsque le réservoir de collecte (2) est verrouillé avec la presse (12).

2. Véhicule selon la revendication 1, caractérisé en ce que l'orifice d'évacuation de la presse est muni d'un prolongement de type tubulaire (27) qui, lorsque le conteneur de collecte (2) est accosté, s'étend dans la zone délimitée par le cadre (16) de l'orifice de remplissage (6) jusqu'au plan de déplacement de la porte de fermeture (22).

3. Véhicule selon l'une des revendications 1 ou 2, caractérisé en ce que le dispositif d'actionnement (19) comporte une traverse (25) qui est munie des taquets d'entraînement (18) réalisés de préférence sous la forme de mandrins, qui est disposée au-dessus du cadre antagoniste (17), et qui peut être déplacée vers le haut et vers le bas par l'entraînement (26).

4. Véhicule selon l'une des revendications 1 à 3, caractérisé en ce que l'entraînement (26) est constitué de deux vérins hydrauliques (26.1 et 26.2) qui sont respectivement reliés aux extrémités de la traverse, et qui peuvent se déplacer de façon synchrone.

5. Véhicule selon l'une des revendications 1 à 4, caractérisé en ce que le piston (12.1) de la presse (12), qui peut pénétrer à travers l'orifice de remplissage (6) jusque dans l'espace intérieur du conteneur de collecte (2), comporte une face avant inclinée (12.2), dont le bord supérieur est décalé vers l'arrière par rapport au bord inférieur, et en ce que le dispositif d'actionnement (19) de la porte de fermeture (22) et l'entraînement du piston (12.1) sont reliés de façon fonctionnelle entre eux de sorte que, lors de la fermeture de la porte de fermeture (22), le bord inférieur de cette dernière soit mis en contact avec la face avant (12.2) du piston (12.1) reculant jusqu'à la fermeture complète de l'orifice de remplissage (6).
